# FASCICULE DE BREVET EUROPEEN

(11) **EP 0 537 051 B1**
(45) Date de publication et mention de la délivrance du brevet: **07.12.1994**
(21) Numéro de dépôt: 92402669.3
(22) Date de dépôt: 29.09.1992
(51) Int. Cl.: F04B 49/00, F04B 41/06, F04C 29/10, F04B 37/14

(54) **Installation de pompage de gaz avec régulation de la vitesse de pompage**
Anlage zum Pumpen von Gasen mit Pumpengeschwindigkeitsregelung
Installation for the pumping of gas with pumping speed regulation

(30) Priorité: 07.10.1991 FR 9112310
(43) Date de publication de la demande: 14.04.1993
(73) Titulaire: ALCATEL CIT, 75008 Paris (FR)
(72) Inventeur: Paquet, Jean-Marc, F-74940 Annecy le Vieux (FR); Mathieu, Luc, F-74940 Annecy le Vieux (FR)
(74) Mandataire: Gosse, Michel

(56) Documents cités:
- EP-A- 0 206 539
- EP-A- 0 343 914
- CH-A- 470 589
- US-A- 3 922 110
- US-A- 4 596 518
- PATENT ABSTRACTS OF JAPAN (M-796)10 Février 1989 & JP-A-63 263 282

## Description

La présente invention concerne une installation de pompage de gaz comprenant le montage en série d'une machine du type ROOTS et d'une pompe primaire, une partie d'entrée d'aspiration de la machine ROOTS étant connectée à une enceinte à vider.

Les machines du type ROOTS, telles qu'elles sont employées actuellement sont limitées quant à leur débit dans le domaine des hautes pressions, notamment du fait de leur couplage avec une pompe primaire, dont le débit est plus faible à de hautes pressions d'aspiration, ainsi que du fait de la puissance limitée de leur moteur.

On a déjà proposé l'utilisation de systèmes de démarrage asservis à la pression de travail de la pompe primaire et à la différence de pression entre les parties d'aspiration et de refoulement de la machine ROOTS. De tels dispositifs sont coûteux et compliqués et, par conséquent, peu fiables. D'autre part, les systèmes asservis nécessitant une prise de pression dans la ligne de pompage, présentent des inconvénients majeurs, notamment pour des raisons de sécurité dans le cas du pompage de gaz corrosifs.

Par exemple, on connaît par le document EP-A-343 914 une installation de pompage de gaz comprenant le montage en série d'une machine du type ROOTS et d'une pompe primaire, une partie d'entrée d'aspiration de la machine ROOTS étant connectée à une enceinte à vider, l'installation comportant un dispositif de régulation en fonction de la différence entre les pressions régnant, respectivement, dans ladite partie d'entrée, et une partie de sortie de refoulement de la machine ROOTS, de façon à adapter le débit de la machine ROOTS à celui de la pompe primaire.

Cependant, dans cette installation, le dispositif de régulation comporte une conduite de "by pass" ainsi que des capteurs de pression en amont et en aval de la pompe ROOTS.

La présente invention a pour but de proposer une installation du type tel que ci-dessus, mais évitant l'utilisation d'une conduite de "by pass" et donc moins encombrant, plus simple et économique et ne nécessitant aucune commande.

L'invention est ainsi caractérisée en ce que ledit dispositif de régulation consiste en un dispositif de régulation de la section de passage du gaz de ladite partie d'entrée d'aspiration de la machine ROOTS.

Plus particulièrement, le dispositif de régulation comporte, de préférence, un soufflet de forme générale allongée, disposé transversalement par rapport au flux du gaz dans la partie d'entrée de la machine ROOTS, la section transversale de ce soufflet étant sensiblement égale ou supérieure à la section intérieure de ladite partie d'entrée, une première extrémité du soufflet étant fixée, de façon étanche, dans une paroi de ladite partie d'entrée, la seconde extrémité du soufflet étant fermée et déplaçable dans le sens longitudinal du soufflet de manière à modifier la section de passage du gaz. Cette seconde extrémité est soumise, sur son côté extérieur, à la pression régnant dans la partie d'entrée de la machine ROOTS et, sur son côté intérieur, directement ou par l'intermédiaire d'un organe mécanique, à travers une ouverture dans la paroi supportant ladite première extrémité et à travers un canal reliant cette ouverture à la partie de sortie de refoulement de la machine ROOTS, à la pression régnant dans cette partie de sortie. Un ressort, tel qu'un ressort hélicoïdal de traction, peut être agencé pour agir sur ladite extrémité déplaçable du soufflet, de manière à compenser la raideur de celui-ci et à le maintenir dans une position d'équilibre, lorsque ladite différence de pression est sensiblement nulle.

Le soufflet utilisé a, de préférence, une forme générale cylindrique et possède un diamètre supérieur à la plus grande dimension de la section intérieure de la partie d'entrée de la machine ROOTS, ledit soufflet étant disposé dans un logement cylindrique transversal formé dans ladite partie d'entrée, de façon que le soufflet soit guidé lors de sa déformation et ne permette le passage du gaz qu'à travers l'espace entre les parois dudit logement et la surface extérieure du soufflet. L'organe mécanique transmettant la pression à travers ladite paroi de la partie d'entrée de la machine ROOTS, peut être une tige, dont une extrémité est fixée à l'extrémité déplaçable du soufflet et qui traverse ladite ouverture de la paroi de ladite partie d'entrée.

L'invention sera mieux comprise à la lumière de la description d'une forme d'exécution particulière donnée à titre d'exemple et illustrée dans le dessin annexe, dans lequel:
La Fig. 1 est une représentation schématique, en coupe longitudinale, d'une machine ROOTS, comportant un dispositif de régulation de la section de passage du gaz dans sa partie d'entrée.
La Fig. 2 est une vue en coupe axiale de la partie d'entrée de la machine ROOTS, montrant la position ouverte du dispositif de régulation, et
La Fig. 3 est une coupe selon le plan III-III de la Fig. 2.

La machine ROOTS représentée schématiquement à la Fig. 1 comporte une partie d'entrée, désignée dans son ensemble par la référence 1, et une partie de sortie désignée par 2, entre lesquelles est disposée une structure de pompage 3 à pistons rotatifs 4, 5. L'ouverture 6 de la partie d'entrée de la machine est destinée à être mise en communication avec une enceinte à vider. L'orifice de sortie de refoulement 7 de la machine ROOTS est connecté à une pompe primaire indiquée schématiquement par un bloc 8.

Un soufflet 9 de forme générale cylindrique est disposé transversalement dans la partie d'entrée 1 de la machine ROOTS. Une extrémité 10 de ce soufflet est fixée, de façon étanche, dans la paroi de cette partie d'entrée, l'autre extrémité 11 pouvant s'engager dans la position d'allongement maximale du soufflet dans une portion creuse 12 de la paroi de ladite partie d'entrée. Dans la position rétractée du soufflet, montrée à la Fig. 2, le soufflet est replié dans une partie creuse 13 de la paroi diamètralement opposée à la partie 12.

La section transversale de la Fig. 3 montre que la partie d'entrée de la machine forme un logement essentiellement cylindrique 14, dans lequel le soufflet est guidé lors de son déplacement. Le diamètre de ce logement est légèrement plus grand que le diamètre extérieur du soufflet, et sensiblement plus grand que le diamètre de l'ouverture d'entrée 6, de sorte que dans la position d'allongement maximale du soufflet, le gaz aspiré ne peut passer qu'entre l'espace compris entre la surface extérieure du soufflet et la surface du logement 14 ainsi que, le cas échéant, dans l'espace entre les parties 11 et 12.

Comme le montrent les Figures 1 et 2, le soufflet est muni d'une tige d'actionnement 20 traversant une partie de fixation 15 pour pénétrer dans une chambre 16, qui est reliée par un canal 17 au volume 18 de la partie de sortie de refoulement de la machine. Le soufflet 9 est ainsi soumis à la différence entre les pressions régnant, respectivement, dans la partie d'entrée et dans la partie de sortie de la machine ROOTS. Un ressort hélicoïdal de traction 19 peut être prévu à l'intérieur du soufflet 9 pour compenser la raideur de ce dernier, et pour le maintenir dans une position d'équilibre lorsque ladite différence de pression est sensiblement nulle.

Le fonctionnement de l'installation décrite est le suivant.

Lors du démarrage de l'installation, la machine ROOTS et la pompe primaire commencent à fonctionner simultanément et le soufflet est ouvert selon la position de la Fig. 2. Etant donné que le débit de la machine ROOTS est supérieur à celui de la pompe primaire, la pression dans la chambre 18 et, par conséquent, dans la chambre 16, devient supérieure à la pression dans la partie d'entrée de la machine, et le soufflet se ferme. Par conséquent, le débit de la machine ROOTS diminue et la position du soufflet se stabilise lorsque le débit de la machine ROOTS est compatible avec celui de la pompe primaire, le soufflet étant entrouvert pour ne laisser passer que la quantité de gaz correspondant à ce régime stable.

En cas de variation brutale de la pression de gaz à l'entrée de la machine ROOTS, par suite d'une introduction de gaz dans l'enceinte, la pression dans la chambre 18 croît rapidement du fait du débit supérieur de la machine ROOTS par rapport à celui de la pompe primaire. Par conséquent le soufflet s'allonge, le cas échéant jusqu'à sa position extrême dans laquelle le gaz ne passera qu'autour du soufflet dans les cannelures de celui-ci. L'abaissement de la pression à l'entrée de la machine ROOTS permet de revenir aux conditions de fonctionnement stables décrites précédemment.

La raideur du ressort hélicoïdal est choisie de façon à compenser et à être de préférence légèrement supérieure à celle du soufflet lui-même, de sorte qu'au repos le soufflet revienne dans la position montrée à la Fig. 2.

Le dispositif de régulation qui vient d'être décrit est particulièrement simple et ne nécessite aucun dispositif supplémentaire de surveillance ou d'actionnement. Le canal 17 ne servant qu'à mettre en communication la chambre 18 et la chambre 16, et ne présentant donc pas de débit de gaz, sa section peut être relativement faible, ce qui permet un gain en encombrement de la machine ROOTS par rapport à une machine à by-pass de même débit de pompage. Le tarage de la raideur et de la précontrainte du ressort 19 permet d'adapter le débit de la machine ROOTS au débit maximal de la pompe primaire.

Un avantage particulier réside dans le fait que l'obturation de la partie d'entrée n'est jamais complète et le fonctionnement de la machine ROOTS n'est pas interrompu, de sorte que le passage du gaz entre les cannelures du soufflet permet d'éviter les dépôts et collages de particules solides contenues dans le gaz. Par ailleurs, il ressort de ce qui précède qu'il n'y a pas de recyclage de gaz depuis la chambre 18 vers la partie d'entrée du dispositif ROOTS, ce qui permet d'éviter la pollution de l'enceinte à vider. En cas de pompage de produits corrosifs, le soufflet n'est soumis qu'à de la corrosion à basse pression qui est relativement peu agressive. En cas de bris de soufflet, l'installation, dans son ensemble, reste étanche, de sorte que les gaz pompés présentent pas de risques pour l'opérateur.

La présente invention réalise ainsi des avantages considérables par rapport aux installations usuelles du type mentionné au début.

## Revendications

1. Installation de pompage de gaz comprenant le montage en série d'une machine du type ROOTS et d'une pompe primaire, une partie d'entrée d'aspiration (1) de la machine ROOTS étant connectée à une enceinte à vider, l'installation comportant un dispositif de régulation en fonction de la différence entre les pressions régnant, respectivement, dans ladite partie d'entrée, et une partie de sortie de refoulement (2) de la machine ROOTS, de façon à adapter le débit de la machine ROOTS à celui de la pompe primaire, caractérisée en ce que ledit dispositif de régulation consiste en un dispositif de régulation de la section de passage du gaz de ladite partie d'entrée d'aspiration (1) de la machine ROOTS.

2. Installation selon la revendication 1, caractérisée en ce que le dispositif de régulation comporte un soufflet (9) de forme générale allongée, disposé transversalement par rapport au flux du gaz dans la partie d'entrée (1) de la machine ROOTS, la section transversale de ce soufflet étant sensiblement égale ou supérieure à la section intérieure de ladite partie d'entrée, une première extrémité (10) du soufflet étant fixée, de façon étanche, dans une paroi de ladite partie d'entrée, la seconde extrémité (11) du soufflet étant fermée et déplaçable dans le sens longitudinal du soufflet, de manière à modifier la section de passage du gaz, cette seconde extrémité étant soumise, sur son côté extérieur, à la pression régnant dans la partie d'entrée (1) de la machine ROOTS, et, sur son côté intérieur, directement ou par l'intermédiaire d'un organe mécanique, à travers une ouverture dans la paroi supportant ladite première extrémité et à travers un canal (17) reliant cette ouverture à la partie de sortie de refoulement (2) de la machine ROOTS, à la pression régnant dans cette partie de sortie.

3. Installation selon la revendication 2, caractérisée en ce qu'un ressort (19) est agencé pour agir sur ladite extrémité déplaçable (11) du soufflet (9), de manière à compenser la raideur de celui-ci et à le maintenir dans une position d'équilibre lorsque ladite différence de pression est sensiblement nulle.

4. Installation selon la revendication 3, caractérisée en ce que ledit ressort (19) est un ressort hélicoïdal de traction.

5. Installation selon la revendication 2, caractérisée en ce que ledit soufflet (9) est de forme générale cylindrique et possède un diamètre supérieur à la plus grande dimension de la section intérieure de la partie d'entrée (1) de la machine ROOTS, ledit soufflet (9) étant disposé dans un logement cylindrique transversal (14) formé dans ladite partie d'entrée, de façon que le soufflet (9) soit guidé lors de sa déformation et ne permette le passage du gaz qu'à travers l'espace entre les parois dudit logement et la surface extérieure du soufflet.

6. Installation selon la revendication 2, caractérisée en ce que ledit organe mécanique est une tige (20), dont une extrémité est fixée à l'extrémité déplaçable du soufflet et qui traverse ladite ouverture de la paroi de la partie d'entrée de la machine ROOTS.

## Claims

1. A gas pumping installation comprising a Roots-type machine and a primary pump connected in series, a suction inlet portion (1) of the Roots machine being connected to an enclosure to be evacuated, the installation including a regulating device for regulating the gas-flow sectional area as a function of the pressure difference between the respective pressures in said inlet portion and in a delivery outlet portion (2) of the Roots machine, so as to match the flow-rate of the Roots machine to that of the primary pump, the installation being characterized in that said regulating device consists of a regulating device for regulating the gas-flow sectional area of said suction inlet portion (1) of the Roots machine.

2. An installation according to claim 1, characterized in that the regulating device includes a bellows (9) of elongate overall shape and disposed transversely relative to the flow of gas in the inlet portion (1) of the Roots machine, the cross-sectional area of the bellows being substantially not less than the inside sectional area of said inlet portion, a first end (10) of the bellows being fixed in gastight manner in a wall of said inlet portion, the second end (11) of the bellows being closed and movable in the longitudinal direction of the bellows so as to change the gas-flow sectional area, the outside face of the second end being subjected to the pressure in the inlet portion (1) of the Roots machine, and the inside face of the second end being subjected to the pressure in the outlet portion, either directly or via a mechanical member, via an opening in the wall supporting said first end and via a channel (17) connecting the opening to the delivery outlet portion (2) of the Roots machine.

3. An installation according to claim 2, characterized in that a spring (19) is provided to act on said movable end (11) of the bellows (9), so as to compensate for the stiffness thereof and so as to maintain it in a position of equilibrium when said pressure difference is substantially zero.

4. An installation according to claim 3, characterized in that said spring (19) is a helical traction spring.

5. An installation according to claim 2, characterized in that said bellows (9) is cylindrical in overall shape and has a diameter larger than the largest dimension of the inside sectional area of the inlet portion (1) of the Roots machine, said bellows (9) being disposed in a transverse cylindrical housing (14) formed in said inlet portion, so that the bellows (9) is guided when it is being deformed and allows gas to flow only through the space between the walls of said housing and the outside surface of the bellows.

6. An installation according to claim 2, characterized in that said mechanical member is a rod (20) which has one of its ends fixed to the movable end of the bellows, and which passes through said opening in the wall of the inlet portion of the Roots machine.

## Patentansprüche

1. Einrichtung zum Pumpen von Gasen mit einer Rootspumpe in Serie mit einer Vorpumpe, wobei ein Saugeingang (1) der Rootspumpe an ein zu evakuierendes Gefäß angeschlossen ist und die Einrichtung eine Regelvorrichtung abhängig von der Druckdifferenz zwischen dem Eingangs- und Auslaßbereich (2) der Rootspumpe besitzt, so daß der Durchsatz der Rootspumpe an den der Vorpumpe angepaßt wird, dadurch gekennzeichnet, daß die Regelvorrichtung aus einer Vorrichtung zur Regelung des Durchlaßquerschnitts für das Gas im Eingangssaugbereich (1) der Rootspumpe besteht.

2. Einrichtung nach Anspruch 1, dadurch gekennzeichnet, daß die Regelvorrichtung einen Balg (9) von im allgemeinen länglicher form aufweist, der quer bezüglich des Gasflusses im Eingangsbereich (1) der Rootspumpe angeordnet ist, wobei der Querschnitt dieses Balgs im wesentlichen gleich oder größer als der Innenquerschnitt des Eingangsbereichs ist und ein erstes Ende (10) des Balgs dicht in einer Wand des Eingangsbereichs befestigt ist, während das zweite Ende (11) des Balgs verschlossen ist und in Längsrichtung des Balgs verschoben werden kann, so daß der Durchlaßquerschnitt für das Gas verändert wird, wobei das zweite Ende an seiner Außenseite dem Druck des Eingangsbereichs (1) der Rootspumpe und an seiner Außenseite unmittelbar oder über ein mechanisches Organ durch eine Öffnung in der das erste Ende tragenden Wand und durch einen diese Öffnung mit dem Ausgangsbereich (2) der Rootspumpe verbindenden Kanal (17) dem Druck unterliegt, der in diesem Ausgangsbereich herrscht.

3. Einrichtung nach Anspruch 2, dadurch gekennzeichnet, daß eine Feder (19) so angeordnet ist, daß sie auf das verschiebbare Ende (11) des Balgs (9) wirkt und die Steifigkeit des Balgs kompensiert sowie den Balg in einer Gleichgewichtslage hält, wenn der Druckunterschied im wesentlichen Null ist.

4. Einrichtung nach Anspruch 3, dadurch gekennzeichnet, daß die Feder (19) eine spiralförmige Zugfeder ist.

5. Einrichtung nach Anspruch 2, dadurch gekennzeichnet, daß der Balg (9) im wesentlichen zylindrisch geformt ist und einen größeren Durchmesser als die größte Abmessung des Innenquerschnitts des Eingangsbereichs (1) der Rootspumpe besitzt, wobei der Balg (9) in einem zylindrischen Querraum (14) im Eingangsbereich liegt, so daS der Balg (9) bei seiner Verformung geführt wird und den Gasdurchlaß nur durch den Bereich zwischen diesem Raum und der Außenoberfläche des Balgs zuläßt.

6. Einrichtung nach Anspruch 2, dadurch gekennzeichnet, daß das mechanische Organ eine Stange (20) ist, deren eines Ende am verschiebbaren Ende des Balgs befestigt ist und die die Öffnung in der Wand des Eingangsbereichs der Rootspumpe durchquert.
